# EUROPÄISCHE PATENTSCHRIFT

(11) **EP 3 002 506 B1**
(45) Veröffentlichungstag und Bekanntmachung des Hinweises auf die Patenterteilung: **11.12.2019**
(21) Anmeldenummer: 15185172.2
(22) Anmeldetag: 15.09.2015
(51) Int. Cl.: F21V 7/00, F21Y 115/10

(54) **LEUCHTE MIT DIREKTEM UND INDIREKTEM LICHTANTEIL**
LUMINAIRE WITH DIRECT AND INDIRECT LIGHTING
ÉCLAIRAGE AYANT UNE QUANTITE DE LUMIERE DIRECTE ET INDIRECTE

(30) Priorität: 01.10.2014 DE 102014114309
(43) Veröffentlichungstag der Anmeldung: 06.04.2016
(73) Patentinhaber: OSRAM GmbH, 80807 München (DE); Siteco Beleuchtungstechnik GmbH, 83301 Traunreut (DE)
(72) Erfinder: Schmidt, Tobias, 86159 Augsburg (DE); Faller, Alexander, 85221 Dachau (DE); Lukanow, Stephan, 82152 Krailling (DE); Kopf, Christian, 80796 München (DE)
(74) Vertreter: Schmidt, Steffen

(56) Entgegenhaltungen:
- EP-A2- 1 275 898
- WO-A2-2008/146229
- DE-A1-102010 037 630
- DE-A1-102012 006 887
- DE-U1-202010 008 598
- US-A1- 2013 021 792
- US-A1- 2014 218 964
- US-B1- 8 038 315

## Beschreibung

Die vorliegende Erfindung betrifft eine Leuchte, welche einen direkten und einen indirekten Lichtanteil abgibt.

Aus dem Stand der Technik ist bekannt, Leuchten zur kombinierten Direkt- und Indirektbeleuchtung zu bilden. In der Regel werden an einem Leuchtengehäuse verschiedene Lichtquellen vorgesehen, die entweder für die Direktbeleuchtung oder für die Indirektbeleuchtung sorgen. Die Lichtquellen sind bei derartigen Leuchten jedoch häufig sichtbar.

Im Bereich der Hohllichtleiterleuchten sind auch Konstruktionen bekannt, welche mit einer integrierten Lichtquelle für eine Direkt- oder Indirektbeleuchtung sorgen. Jedoch ist das Verhältnis der Intensität zwischen Direkt- und Indirektanteil bei derartigen Leuchten schwer einstellbar.

Die US 2014/218964 A1 offenbart ein Beleuchtungsmodul mit einer Kammer und seitlich angeordneten Lichtquellen. Die Kammer ist auf der Ober- und Unterseite mit teilweise reflektierenden Platten und ggf. mit weiteren optischen Platten abgeschlossen. Seitlich und in der Mitte der Kammer sind Reflektoren angeordnet. Vergleichbare Leuchten sind auch aus der DE 10 2012 006 887 A1 und aus der DE 10 2010 037 630 A1 bekannt.

US 8 038 315 B1 offenbart ein Leuchtengehäuse mit einer bedruckten Bodenplatte. Das Gehäuse weist ferner Leuchtmittel auf, deren Licht über Umlenkelemente auch in Richtung zu der der Bodenplatte entgegengesetzte Seite umgelenkt wird. Insbesondere können in diesem Bereich Reflektoren vorgesehen sein, die 80% oder 100% des Lichts nach unten umlenken.

Aufgabe der vorliegenden Erfindung ist es, eine Leuchte bereitzustellen, welche einen direkten und einen indirekten Lichtanteil aufweist, wobei beim Blick auf die Leuchte die Position der Lichtquellen nicht zu erkennen ist und wobei die Leuchtdichte des Direktanteils gegenüber der Leuchtdichte der Lichtquellen stark verringert ist.

Gelöst wird die Aufgabe durch eine Leuchte nach Anspruch 1.

Erfindungsgemäß ist eine Hohlkammer vorgesehen, die Licht durch eine Lichtaustrittsfläche nach unten abgibt und durch eine wenigstens teilweise transparente Rückseite auch einen indirekten Lichtanteil nach oben abgibt. Von besonderem Vorteil sind dabei die optischen Elemente, die es erlauben, das Licht der Halbleiterlichtquellen in Richtung zu der wenigstens teilweise reflektierenden Rückseite zu lenken, um den Anteil des Lichts, welcher für die Direktbeleuchtung und für die Indirektbeleuchtung zur Verfügung steht, einstellen zu können. Als Lichtquellen werden linear angeordnete Halbleiterlichtquellen, z.B. LEDs oder OLEDs (light emitting devices bzw. organic light emitting devices) eingesetzt. Aufgrund ihrer verhältnismäßig kleinen Baugröße und der Anordnung in einer oder mehreren Reihen können die Halbleiterlichtquellen vollständig versteckt in der Hohlkammer angeordnet werden. Dadurch, dass das Licht zur Direktbeleuchtung durch diffuse Reflexion an der Rückseite in Richtung zur Lichtaustrittsfläche umgelenkt wird, lässt sich die örtliche Anordnung der Lichtquellen und die Strukturierung (z.B. einzelne Lichtpunkte bei LEDs) beim Einblick auf die Leuchte von unten nicht identifizieren. Dies ermöglicht eine angenehme direkte Beleuchtung, ohne eine Blendung selbst bei direkter Einsicht in die Leuchte hervorzurufen.

Gemäß einer bevorzugten Ausführungsform umfassen die optischen Elemente einen oder mehrere Reflektoren, die insbesondere hochglänzend und/oder matt reflektierende Oberflächen aufweisen. Hochglänzende Reflexionsflächen bieten einen hohen Wirkungsgrad. Da das Licht an der vorzugsweise diffus reflektierenden Rückseite der Hohlkammer in Richtung zur Lichtaustrittsfläche umgelenkt wird, sind auch bei hochreflektierenden optischen Elementen keine Blendungen zu befürchten. Bei Verwendung von matt reflektierenden optischen Elementen kann jedoch die Lichtverteilung noch stärker vergleichmäßigt werden. In dieser Ausführungsform ist auch möglich, einen Bereich der reflektierenden Rückseite aus einem hochglänzenden Material zu bilden. Ferner sind matt reflektierende optische Elemente für Ausführungsformen von Vorteil, in denen ein Teil des von den optischen Elementen abgegebenen Lichts die Leuchte direkt durch die Lichtaustrittsfläche als Direktanteil verlässt.

Gemäß einer bevorzugten Ausführungsform weisen die optischen Elemente in Form von Reflektoren eine Längserstreckung auf, die parallel zu den linear angeordneten Halbleiterlichtquellen verläuft. Dadurch kann über die gesamte Länge der Lichtquellen das Licht in Richtung zur teilweise reflektierenden Rückseite umgelenkt werden. Gemäß einer weiteren Ausführungsform kann ferner vorgesehen sein, dass die Reflektoren eine konkave Krümmung besitzen, insbesondere in Form eines Zylinderabschnitts mit einer Längserstreckung parallel zu der linearen Halbleiterlichtquelle. Durch die Krümmung kann das Licht der Lichtquellen, welches auf den reflektierenden Bereich der Rückseite gelenkt wird, über die Rückseite gleichmäßig verteilt werden.

Gemäß einer bevorzugten Ausführungsform können die optischen Elemente auch ein transparentes Medium zur Lichtlenkung aufweisen. Beispielsweise können die optischen Elemente Lichtleiter oder Linsenkörper umfassen.

Gemäß einer bevorzugten Ausführungsform sind die optischen Elemente gegenüber den Halbleiterlichtquellen beweglich, wodurch es möglich ist, den Anteil des an den optischen Elementen in Richtung zu der Rückseite umgelenkten Lichts einzustellen. Beispielsweise können die optischen Elemente in einer Richtung senkrecht zur Längserstreckung der Halbleiterlichtquellen beweglich sein. Durch eine Verlagerung der optischen Elemente kann dadurch mehr oder weniger Licht auf einen reflektierenden Bereich der Rückseite, der zwischen den optischen Elementen vorgesehen ist, umgelenkt werden. Ferner ist es möglich, bei mehreren parallel angeordneten Halbleiterlichtquellen mit unterschiedlichen Farben auch die Mischfarbe des Lichts, welches über die teilweise reflektierende Rückseite in Richtung zur Lichtaustrittsfläche abgegeben wird, durch Bewegungen der optischen Elemente einzustellen.

Erfindungsgemäß ist die Rückseite in einem Bereich zwischen zwei der optischen Elemente diffus reflektierend ausgebildet. Insbesondere kann der gesamte Bereich zwischen zwei der optischen Elemente diffus reflektiert sein. In dieser Ausführungsform wird das Licht der Halbleiterlichtquellen durch die optischen Elemente auf den Bereich zwischen den optischen Elementen gelenkt, der vorzugsweise ausschließlich der Lichtreflexion zur Lichtaustrittsfläche dient. Ferner sind erfindungsgemäß die Teilbereiche zwischen den optischen Elementen und den Rändern der Leuchte als lichtdurchlässige Teilbereiche der Rückseite ausgebildet. In dieser Ausführungsform dienen die Randbereiche der Rückseite zwischen den Rändern der Leuchte und den optischen Elementen zur Abgabe des indirekten Lichtanteils und der Bereich zwischen den optischen Elementen zur Umlenkung des Lichts in Richtung zur Lichtaustrittsfläche für den Direktlichtanteil.

Gemäß einer bevorzugten Ausführungsform ist in der Lichtaustrittsfläche eine transparente Abdeckung angeordnet. Gemäß einer Ausführungsform kann die transparente Abdeckung als einfache transparente Platte ausgebildet sein. Die Abdeckscheibe kann in dieser Ausführungsform einen Schutz für die Hohlkammer insbesondere gegen Verschmutzung bieten. An der transparenten Abdeckung können gemäß einer bevorzugten Ausführungsform auch lichtbrechende Strukturen auf der Innen- oder Außenseite vorgesehen sein. Beispielsweise können die lichtbrechenden Strukturen prismenförmige, kegelförmige, parabolische, halbkugelförmige und/oder hexagonale Formen aufweisen. Solche Strukturen eignen sich dafür, das Licht, welches durch die Abdeckung hindurchtritt, besser zu verteilen. Insbesondere kann dadurch der Direktlichtanteil mit einer schmäleren Lichtverteilung abgegeben werden, wodurch die Entblendung der Leuchte verbessert wird. Beispielsweise kann eine Abschirmung erzielt werden, bei welcher die Leuchtdichte oberhalb eines Grenzwinkels abfällt. Ferner ist auch eine Batwing-Verteilung möglich. Durch die Verwendung von runden oder hexagonalen Strukturen lässt sich auch eine gute Homogenität der Lichtverteilung über alle C-Ebenen (vertikale Schnittebene der Leuchte durch den Lichtschwerpunkt) erzeugen.

Die Abdeckung kann klar transparent oder diffus transparent sein. Durch eine diffuse Abdeckung kann das Licht soweit gestreut werden, dass auch Grenzwerte in Bezug auf die Direktblendung bei direkter Einsicht in die Leuchte auch mit leistungsstarken Lichtquellen eingehalten werden können.

Die Halbleiterlichtquellen können insbesondere weißes Licht erzeugen. Es ist auch gemäß bevorzugten Ausführungsformen vorgesehen, weiße Lichtquellen im Bereich zwischen warmweiß und kaltweiß vorzusehen. Vorzugsweise wird das Licht der kaltweißen Halbleiterlichtquellen für die Indirektbeleuchtung verwendet, während das Licht der warmweißen Halbleiterlichtquellen vorzugsweise über die optischen Elemente zur Reflexion an der Rückseite zur Erzeugung des Direktanteils genutzt wird. Es ist auch möglich, andere Farben als nur Weißtöne für die Halbleiterlichtquellen einzusetzen. Beispielsweise können blaue Farbtöne, insbesondere für die Erzeugung des Indirektanteils Verwendung finden. Gemäß einer Weiterbildung dieser Ausführungsform sind die Halbleiterlichtquellen unterschiedlicher Farben separat schaltbar oder dimmbar. Beispielsweise lassen sich dadurch warmweiße und kaltweiße Farbtöne mischen, um unterschiedliche Weißtöne zu erzeugen. Zusätzlich oder alternativ können auch die optischen Elemente bewegt werden, wodurch ebenfalls der Anteil des Lichts farbiger Halbleiterlichtelemente für den Direktanteil und den Indirektanteil unterschiedlich gemischt werden können.

Gemäß einer bevorzugten Ausführungsform sind die Halbleiterlichtquellen in mehreren parallelen Reihen angeordnet, wobei die parallelen Reihen insbesondere parallel zu der Längserstreckung der optischen Elemente angeordnet sind. Bei dieser Ausführungsform kann das Licht jeweils einer linearen Halbleiterlichtquelle über das optische Element gleichmäßig über die Länge der Leuchte dem Direktanteil und dem Indirektanteil zugeführt werden.

Gemäß einer bevorzugten Ausführungsform sind auch an der teilweise lichtdurchlässigen Rückseite der Hohlkammer lichtbrechende Strukturen vorgesehen. Insbesondere können symmetrisch oder asymmetrisch geformte lineare Prismen auf der Innen- oder Außenseite der Rückseite vorgesehen sein, um die Lichtverteilung des Indirektanteils zu beeinflussen. Eine asymmetrische Lichtverteilung für den Indirektanteil ist beispielsweise in Anwendungen bevorzugt, bei denen die Leuchte in der Nähe einer Wand oder einer Decke angebracht werden soll. Hier ist es wünschenswert, wenn möglichst viel Licht in Richtung zum Rauminneren abgegeben wird, während nur ein geringerer Anteil des Lichts in Richtung zur Wand abgegeben wird. Für Leuchten, die mittig im Raum montiert sind, ist hingegen eine symmetrische Verteilung des Indirektanteils von Vorteil, um eine gleichmäßige Ausleuchtung der Raumdecke zu erzielen.

Gemäß einer bevorzugten Ausführungsform sind die optischen Elemente in Bezug auf die Lichtquellen derart angeordnet, dass das Licht, welches von den optischen Elementen umgelenkt wird, die Leuchte nicht direkt durch die Lichtaustrittsfläche verlässt. Erfindungsgemäß ist die Leuchte so eingerichtet, dass kein Licht der LEDs die Leuchte direkt durch die Lichtaustrittsfläche verlässt. Dadurch ist gewährleistet, dass alles Licht, welches die Leuchte als Direktanteil verlässt, wenigstens einmal in der Leuchte reflektiert worden ist, bevor es aus der Lichtaustrittsfläche austritt. Dadurch wird der Effekt erzielt, dass die Direktbeleuchtung nur aus Streulicht gebildet wird. Das Licht für den Indirektanteil kann die Leuchte hingegen auch direkt von den LEDs durch die lichtdurchlässigen Bereiche der Rückseite verlassen.

Weitere Merkmale und Vorteile der vorliegenden Erfindung werden aus der nachfolgenden Beschreibung bevorzugter Ausführungsformen deutlich, die im Zusammenhang mit den beigefügten Figuren gegeben werden. In den Figuren ist Folgendes dargestellt:
- Figur 1: zeigt einen Querschnitt durch eine erste Ausführungsform einer Leuchte.
- Figur 2: zeigt die Leuchte nach Figur 1 in perspektivischer Ansicht von schräg unten ohne Abdeckung in der Lichtaustrittsfläche.
- Figur 3: zeigt den Querschnitt nach Figur 1 mit mehreren Lichtpfaden.
- Figur 4: zeigt einen Querschnitt durch eine Leuchte ähnlich der Figur 1, jedoch mit verstellbaren optischen Elementen.
- Figur 5: zeigt einen Ausschnitt einer Leuchte ähnlich der Figur 4 im Bereich des optischen Elements und der Halbleiterlichtquellen mit einer Öffnung als lichtdurchlässigen Teilbereich oberhalb des optischen Elementes.
- Figur 6: zeigt eine Leuchte als Vergleichsbeispiel im Querschnitt.
- Figur 7: zeigt einen schematischen Querschnitt durch eine Leuchte einer weiteren Ausführungsform, wobei ein Teil der Rückseite vergrößert dargestellt ist.
- Figuren 8A&B: zeigen die Lichtstärkeverteilung in einem Polardiagramm von zwei Leuchten mit symmetrischem bzw. asymmetrischem Indirektanteil.

Bezug nehmend auf die Figuren 1 bis 3 ist eine Leuchte gemäß einer ersten Ausführungsform dargestellt. Die Leuchte umfasst eine Hohlkammer 1, in welcher seitlich lineare Halbleiterlichtquellen 2 angeordnet sind. In der gezeigten Ausführungsform sind die linearen Halbleiterlichtquellen 2 durch zwei Reihen von LEDs gebildet, deren Längserstreckung senkrecht zur Bildebene der Figuren 1 und 3 verläuft und die jeweils im Bereich der äußeren Längsränder der Hohlkammer neben einer Lichtaustrittsfläche angeordnet sind. Die Lichtaustrittsfläche erstreckt sich auf der Unterseite der Hohlkammer 1 und ist mit einer transparenten Abdeckung abgeschlossen. Die Abdeckung kann in dieser Ausführungsform eine einfache lichtdurchlässige Platte, z.B. aus PMMA, PU oder Glas sein.

Auf der der Lichtaustrittsfläche 3 gegenüberliegenden Rückseite 4 der Hohlkammer 1 sind unterschiedliche Teilbereiche gebildet. Ein mittlerer Teilbereich 4A ist lichtreflektierend ausgebildet, wobei auf der zur Hohlkammer weisenden Innenseite eine matt reflektierende Oberfläche vorgesehen ist. Im seitlichen Bereich entlang der Längsränder der Hohlkammer 1 sind lichtdurchlässige Teilbereiche 4B in der Rückseite 4 vorgesehen.

Innerhalb der Hohlkammer 1 im Bereich oberhalb und parallel zu den linearen Halbleiterlichtquellen 2 sind optische Elemente 5 in Form von hochglänzenden Reflektoren mit zylindrischer Krümmung vorgesehen.

Figur 3 zeigt Beispiele für Lichtpfade in der Leuchte. Der Lichtpfad I verläuft von der Lichtquelle 2 direkt zu dem diffus reflektierenden Teil der Rückseite 4 und wird dort diffus reflektiert in Richtung zur Lichtaustrittsfläche 3. Ein großer Teil des an der Rückseite 4A reflektierten Lichts verlässt die Leuchte durch die Abdeckung der Lichtaustrittsfläche 3. Ein anderer Teil des reflektierten Lichts wird an der Abdeckung in der Lichtaustrittsfläche 3 reflektiert. Dieses Licht wird von dem reflektierenden Teilbereich 4A der Rückseite 4 nochmals reflektiert (in den Figuren nicht dargestellt) und wieder in Richtung zur Lichtaustrittsfläche 3 umgelenkt.

Ein zweiter Lichtpfad II verläuft von der Halbleiterlichtquelle 2 zu dem optischen Element 5 und wird dort von der zylindrisch gekrümmten, hoch reflektierenden Reflexionsfläche in Richtung zu dem diffus reflektierenden Teilbereich 4A der Rückseite 4 reflektiert. Von dort aus ist der weitere Verlauf ähnlich wie beim Lichtpfad I.

Ein Lichtpfad III verläuft von der Halbleiterlichtquelle 2 zu dem transparenten Teilbereich 4B der Rückseite 4 und tritt dort aus der Leuchte aus. Der transparente Teilbereich 4B ist mit einer Streuscheibe versehen, so dass das hindurchtretende Licht diffus aufgestreut wird.

Ein vierter Lichtpfad IV verläuft von der Lichtquelle 2 zu einer Seitenwand der Hohlkammer 1 und wird dort zu dem transparenten Teil 4B der Rückseite 4 reflektiert und verlässt die Leuchte durch den Teilbereich 4B ähnlich wie der Lichtpfad III.

Das Licht der Lichtpfade I und II, welches die Leuchte durch die Lichtaustrittsfläche 3 verlässt, bildet den Anteil des Lichts für eine Direktbeleuchtung des Raums. Das Licht, welches entsprechend der Lichtpfade III und IV die Leuchte durch die transparenten Teilbereiche 4B nach oben verlässt, bildet den Indirektlichtanteil zur Beleuchtung der Raumdecke.

Die optischen Elemente 5 sind bei der dargestellten Ausführungsform oberhalb der Halbleiterlichtquellen 2 angeordnet. Sie sorgen im Allgemeinen dafür, dass das Licht der Halbleiterlichtquellen 2 zu einem großen Teil über die gesamte Breite des reflektierenden Bereichs 4A der Rückseite verteilt wird, um von dort aus in Richtung zur Lichtaustrittsfläche 3 reflektiert zu werden. Durch die Anordnung der optischen Elemente 5 wird der Anteil des Lichts, der auf den reflektierenden Bereich 4A der Rückseite 4 auftrifft, gleichmäßiger verteilt und ggf. erhöht.

Gemäß einer alternativen Ausführungsform, die in Figur 4 dargestellt ist, können die optischen Elemente 5 auch beweglich sein, wobei in dieser Ausführungsform die optischen Elemente 5 senkrecht zu der Längserstreckung der Halbleiterlichtquellen 2 verschiebbar sind. Durch die Verschiebung ändert sich das Verhältnis zwischen Licht, welches die Leuchte durch die Lichtaustrittsfläche 3 zur Direktbeleuchtung und durch die transparenten Teilbereiche 4B der Rückseite 4 zur Indirektbeleuchtung verlässt. Durch matt reflektierende Bereiche parallel zur Rückseite 4, die mit den optischen Elementen 5 verschoben werden, ist ferner dafür gesorgt, dass der Bereich 4A der Rückseite 4 zwischen den optischen Elementen 5 durchgängig lichtreflektierend ist unabhängig von der Stellung der optischen Elemente 5.

Die Halbleiterlichtquellen 2 können unter den optischen Elementen 5 jeweils in Form von einer oder mehreren Reihen von LEDs oder OLEDs angeordnet sein. Die Figur 5 zeigt ein Beispiel, in welchem zwei Reihen von Lichtquellen parallel zueinander unterhalb des optischen Elements 5 angeordnet sind. In dieser Ausführungsform erzeugen die Halbleiterlichtquellen in der jeweils äußeren Reihe einen kälteren Weißfarbton und die Halbleiterlichtquelle in der jeweils inneren Reihe einen wärmeren Weißfarbton. In diesem Beispiel wird das Licht der warmweißen LEDs vorwiegend über das optische Element 5 in den mittleren Bereich der Rückseite gerichtet, von wo es durch die Lichtaustrittsfläche und ggf. die Abdeckung als direktes Licht abgegeben wird, wogegen das Licht der kaltweißen LEDs überwiegend die Rückseite 4 der Leuchte durch den lichtdurchlässigen Teilbereich 4B, der in einer Ausführungsform als Öffnung in der Rückseite 4 ausgebildet ist, als Indirektanteil verlässt. Auf diese Weise kann der Indirektanteil einen anderen Farbton aufweisen als der Direktanteil. In Verbindung mit der Ausführungsform nach Figur 4, in welcher das optische Element senkrecht zur Längserstreckung der Halbleiterlichtquellenreihen verschoben werden kann, lässt sich sogar die Intensität und der Farbton der Lichtanteile für die Direktbeleuchtung und die Indirektbeleuchtung einstellen, weil mehr oder weniger Licht der parallel angeordneten Halbleiterlichtquellen jeweils die Leuchte als Direktanteil oder als Indirektanteil verlässt.

Die Halbleiterlichtquellen 2 sind auf Platinen vorgegeben, welche insbesondere neben der Lichtaustrittsfläche 3 in der Hohllichtkammer 1 angeordnet sind, wie in den Figuren 1 und 3 bis 5 dargestellt. Die Platinen sind seitlich auf oder an der Abdeckung der Lichtaustrittsfläche 3 waagrecht angebracht, so dass sie von unten nicht sichtbar sind.

Figur 6 zeigt ein Vergleichsbeispiel einer Leuchte , bei welcher die Lichtquellen 2 nicht waagrecht in der Leuchte angeordnet sind, sondern an den senkrechten Seitenflächen der Hohlkammer 1 angeordnet sind. Die optischen Elemente 5' sind in dieser Leuchte ebene Reflektorflächen, die auf der Seite in Richtung zu den Halbleiterlichtquellen reflektierend ausgebildet sind. Der Strahlengang ist in Figur 6 dargestellt. Ein Teil des Lichts der Halbleiterlichtquellen 2 wird an den optischen Elementen 5' reflektiert und in Richtung zu dem mittleren Bereich 4A der Rückseite, welche das Licht diffus reflektiert, gelenkt. Ein Teil der Strahlung gelangt von den Halbleiterlichtquellen 2 auch direkt auf diesen Teilbereich 4A. Ein weiterer Teil des Lichts (in der Figur 6 nicht als Strahlengang eingezeichnet) verlässt die Leuchte von den Halbleiterlichtquellen 2 direkt durch die lichtdurchlässigen Teilbereiche 4B der Rückseite 4 und sorgt dabei für den Indirektanteil. Auch in der Leuchte der Figur 6 können die optischen Elemente 5' beweglich sein. In dieser Leuchte können die optischen Elemente drehbar sein, so dass der Neigungswinkel gegenüber der Hauptabstrahlrichtung der Halbleiterlichtquellen 2 einstellbar ist. Auch dadurch lässt sich der Anteil des Lichts, welcher die Leuchte als Direktanteil bzw. als Indirektanteil verlässt, eingestellt werden.

In den beschriebenen Ausführungsformen ist die Lichtaustrittsfläche 3 durch eine Abdeckung verschlossen. Die Abdeckung kann aus klar transparenten Kunststoff gebildet sein, wobei auf der Innen- oder auf der Außenseite lichtbrechende Strukturen vorgesehen sind. Bevorzugt sind lichtbrechende Strukturen in Form von Kegelstrukturen (in den Abbildungen nicht dargestellt). Durch die Kegelstrukturen verringert sich die Leuchtdichte in der Richtung, die für eine Reflexblendung z.B. auf einer Bildschirmfläche entscheidend ist. Die Kegelstrukturen verringern die Leuchtdichte bei höheren Winkeln (z.B. ab 65° oder 69°) gegenüber der Flächennormalen der Lichtaustrittsfläche. Ein Vorteil dieser Ausführungsform ist, dass die Lichtaustrittsfläche abgesehen von den Randbereichen relativ gleichmäßig leuchtet. Der Grund ist darin zu sehen, dass durch die Anordnung der Halbleiterlichtquellen 2 und der optischen Elemente der diffus reflektierende Bereich 4A der Rückseite 4 relativ gleichmäßig beleuchtet wird. Durch die Abdeckung, insbesondere durch eine Abdeckung mit lichtstreuenden Strukturen, wird das Licht weiter gleichmäßig verteilt. Dadurch entsteht der optische Eindruck einer gleichmäßig leuchtenden Lichtaustrittsfläche, welche häufig als ästhetisch empfunden wird.

Die optischen Elemente 5, 5' wurde in den vorhergehenden Ausführungsformen als Reflektoren mit oder ohne Krümmung beschrieben. Die Reflektoren können hochreflektierend ausgebildet sein, um einen hohen Wirkungsgrad für die Lichtlenkung zu erzielen. Gemäß alternativen Ausführungsformen können die Reflektoren auch matt ausgeführt sein. Dies ist insbesondere von Vorteil, wenn Licht von optischen Elementen die Leuchte auch direkt durch die Lichtaustrittsfläche 3 verlässt. Gemäß alternativen Ausführungsformen können die optischen Elemente auch in Form von Lichtlenkkörpern oder Linsenkörpern ausgebildet sein, die durch Lichtbrechung das Licht in ähnlicher Weise wie die vorhergehend beschriebenen reflektierenden optischen Elemente lenken. Auch die optischen Elemente aus lichtbrechendem Material können beweglich in der Hohlkammer angeordnet sein, um das Verhältnis zwischen dem Direkt- und Indirektanteil einzustellen.

Die Rückseite 4 ist teilweise diffus reflektierend im Bereich 4A und teilweise lichtdurchlässig im Bereich 4B. In einer Ausführungsform kann die Rückseite 4 aus einem Material gebildet sein, das einen Teil des Lichts reflektiert und einen anderen Teil des Lichts passieren lässt, z.B. in Form einer Streuscheibe. In diesem Fall kann auch die gesamte Rückseite der Leuchte aus einem einheitlichen Material gebildet sein. Vorzugsweise ist jedoch der Bereich 4A in der Mitte der Leuchte gegenüber der Lichtaustrittsfläche matt reflektierend ausgeführt und mindestens ein anderer Bereich 4B der Rückseite ist überwiegend transparent ausgeführt. Der Bereich 4B kann auch als Öffnung ausgebildet sein, um den lichtdurchlässigen Teilbereich zu bilden. Alternativ ist der lichtdurchlässige Teilbereich als transparenter oder transluzenter Teilbereich, das heißt aus einem lichtdurchlässigen Material, gebildet.

In einer Ausführungsform weist die Rückseite ein klar transparentes Element auf, auf dem ein Muster aus diffus reflektierender weißer Farbe aufgebracht ist, z.B. durch einen Siebdruck, um die Bereiche 4A und 4B zu bilden. Dies hat den Vorteil, dass die räumliche Verteilung des diffus reflektierenden Bereichs 4A sehr gezielt angepasst werden kann.

Gemäß einer weiteren Ausführungsform, die schematisch in der Figur 7 dargestellt ist (die Figur 7 zeigt keine Einzelheiten im Inneren der Hohlkammer) ist die Rückseite 4 mit optisch strukturierten Elementen versehen. In dieser Ausführungsform ist eine transparente Platte mit nach unten weisenden Prismenelementen 6 auf der Rückseite angeordnet, wie in der Ausschnittsvergrößerung der Figur 7 dargestellt ist. Die Prismenelemente 6 sind in dieser Ausführungsform asymmetrisch geformt, wodurch das Licht, welches die Leuchte für den Indirektanteil verlässt, eine asymmetrische Lichtverteilung aufweist. Die Lichtverteilung ist beispielhaft in Figur 8B dargestellt. Es ist zu erkennen, dass der nach unten weisende Bereich (Winkel von -90° über 0° bis 90°) symmetrisch ist, während die Lichtverteilung für den Indirektanteil (Winkelbereich von 90° über 180° bis -90°) asymmetrisch verzerrt ist. Die Figur 8A zeigt demgegenüber eine Lichtverteilung einer entsprechenden Leuchte mit einer Rückseite 4, die keine oder nur symmetrisch angeordnete lichtbrechende Strukturen aufweist. In dieser Ausführungsform ist auch der Lichtanteil der Indirektbeleuchtung symmetrisch ausgebildet. In den Figuren 8A und 8B stellen die Linien mit kreisrunden und quadratischen Symbolen die Lichtverteilungen gemessen in zwei verschiedene C-Ebenen 0°-180° und 90°-270° der Leuchte dar.

Weitere Varianten der vorhergehend dargestellten Ausführungsformen sind im Rahmen der Erfindung, welche durch die Ansprüche definiert ist, möglich. Die Lichtaustrittsfläche 3 der Leuchte, wie vorhergehend beschrieben, kann mit einer Abdeckung verschlossen sein. Generell sind für die Abdeckung auch Entblendungsstrukturen bevorzugt. Beispielsweise können kegelförmige, prismenförmige oder parabolische, halbkugelförmige oder hexagonale Formen auf der Innen- oder auf der Außenseite der Abdeckung für die Lichtaustrittsfläche 3 vorgesehen sein. In einfachen Ausführungsformen kann die Abdeckung auch durch eine klare planparallele Scheibe gebildet sein oder die Lichtaustrittsfläche kann offen sein.

Ferner können unterschiedliche Farben von LEDs oder OLEDs eingesetzt werden. Es ist auch eine Kombination von roten, grünen und blauen LEDs möglich, um Licht einer gewünschten Lichtfarbe zu mischen. Durch die unterschiedliche Dimmung der beschriebenen LEDs kann die Farbtemperatur bei weißem Licht oder die Farbe des Lichts bei farbigen Lichtquellen geändert werden. Beispielsweise können auch die in Figur 5 dargestellten parallelen Reihen von LEDs unterschiedlich geschaltet oder gedimmt werden, um den Anteil des direkten und des indirekten Lichts sowie die Lichtfarbe zu ändern.

### Bezugszeichenliste

- 1: Hohlkammer
- 2: Halbleiterlichtquelle
- 3: Lichtaustrittsfläche ggf. mit transparenter Abdeckung
- 4: Rückseite
- 4A: reflektierender Teilbereich
- 4B: lichtdurchlässiger Teilbereich
- 5, 5': optische Elemente
- 6: Prismenelemente

- I: erster Lichtpfad
- II: zweiter Lichtpfad
- III: dritter Lichtpfad
- IV: vierter Lichtpfad

## Patentansprüche

1. Leuchte, die Folgendes aufweist:
eine Hohlkammer (1) mit einer Lichtaustrittsfläche (3) und einer der Lichtaustrittsfläche gegenüberliegenden Rückseite (4),
linear angeordnete Halbleiterlichtquellen (2), die auf gegenüberliegenden Seiten seitlich neben der Lichtaustrittsfläche angebracht sind, und
optische Elemente (5), welche einen Teil des Lichtes der Halbleiterlichtquellen (2) in Richtung zu der Rückseite (4) lenken,
wobei die Rückseite (4) teilweise lichtdurchlässig und teilweise reflektierend, insbesondere diffus reflektierend, ist, so dass das auf sie einfallende Licht teilweise in Richtung zu der Lichtaustrittsfläche reflektiert wird, um eine Direktbeleuchtung zu erzeugen, und teilweise durch die Rückseite hindurchtritt, um eine Indirektbeleuchtung zu erzeugen,
wobei die Rückseite (4) einen Bereich (4A) zwischen zwei der optischen Elemente (5) umfasst, der diffus reflektierend ist, und
die Rückseite einen oder mehrere lichtdurchlässige, insbesondere transparente oder transluzente Teilbereiche (4B) umfasst, **dadurch gekennzeichnet,**
**dass** der eine oder die mehreren lichtdurchlässigen Teilbereiche jeweils zwischen einem der zwei optischen Elemente (5) und einem äußeren Rand der Leuchte angeordnet sind, wobei kein Licht der LEDs ohne vorherige Reflexion direkt durch die Lichtaustrittsfläche aus der Leuchte austritt.

2. Leuchte nach Anspruch 1, wobei die optischen Elemente (5, 5') einen oder mehrere Reflektoren umfassen, die insbesondere hochglänzende und/oder matt reflektierende Oberflächen aufweisen.

3. Leuchte nach Anspruch 2, wobei der oder die Reflektoren eine Längserstreckung aufweisen, die parallel zu den linear angeordneten Halbleiterlichtquellen (2) verläuft und/oder wobei der oder die Reflektoren in Richtung zu einer der Halbleiterlichtquellen (2) konkav gekrümmt sind, insbesondere die Form eines Zylinderabschnitts aufweisen.

4. Leuchte nach einem der vorhergehenden Ansprüche, wobei die optischen Elemente (5, 5') ein transparentes Medium zur Lichtlenkung aufweisen.

5. Leuchte nach einem der vorhergehenden Ansprüche, wobei die optischen Elemente (5, 5') gegenüber den Halbleiterlichtquellen (2) beweglich sind, insbesondere senkrecht zu der Längserstreckung der Halbleiterlichtquellen (2) verschiebbar sind, oder um eine Achse parallel zur Längserstreckung der Halbleiterlichtquellen (2) drehbar sind.

6. Leuchte nach einem der vorhergehenden Ansprüche, wobei der gesamte Bereich (4A) zwischen den zwei optischen Elementen diffus reflektierend ist.

7. Leuchte nach einem der vorhergehenden Ansprüche, wobei in der Lichtaustrittsfläche (3) eine wenigstens teilweise transparente Abdeckung, insbesondere eine transparente Platte, angeordnet ist.

8. Leuchte nach Anspruch 7, wobei die Abdeckung lichtbrechende Strukturen auf der Innen- und/oder Außenseite aufweist,
wobei die lichtbrechenden Strukturen, insbesondere prismenförmige, kegelförmige, parabolische, halbkugelförmige und/oder hexagonale Formen aufweisen.

9. Leuchte nach einem der Ansprüche 7 bis 8, wobei die Abdeckung klar transparent oder transluzent ist.

10. Leuchte nach einem der vorhergehenden Ansprüche, wobei die Halbleiterlichtquellen weißes Licht erzeugen, insbesondere warmweißes und/oder kaltweißes Licht.

11. Leuchte nach einem der vorhergehenden Ansprüche, wobei die Halbleiterlichtquellen (2) mehrere Halbleiterlichtquellen mit jeweils unterschiedlicher Lichtfarbe umfassen, wobei die Halbleiterlichtquellen in den unterschiedlichen Lichtfarben vorzugsweise separat schaltbar und/oder dimmbar sind.

12. Leuchte nach einem der vorhergehenden Ansprüche, wobei kein Licht, welches von den optischen Elementen umgelenkt wird, die Leuchte direkt durch die Lichtaustrittsfläche verlässt.

13. Leuchte nach einem der vorhergehenden Ansprüche, wobei die Halbleiterlichtquellen (2) in mehreren parallelen Reihen, insbesondere parallel zu einer Längserstreckung der optischen Elemente (5), angeordnet sind.

14. Leuchte nach einem der vorhergehenden Ansprüche, wobei die Rückseite (4) lichtbrechende Strukturen insbesondere symmetrisch oder asymmetrisch geformte lineare Prismen (6), umfasst.

## Claims

1. Luminaire comprising the following:
a hollow chamber (1) having a light exit surface (3) and a rear side (4) opposite the light exit surface,
linearly arranged semiconductor light sources (2) mounted on opposite sides laterally adjacent the light exit surface, and
optical elements (5) which direct a part of the light of the semiconductor light sources (2) towards the rear side (4),
wherein the rear side (4) is partially translucent and partially reflective, in particular diffusely reflective, so that the light incident thereon is partially reflected in direction to the light exit surface to produce a direct illumination and partially passes through the rear side to produce an indirect illumination,
the back side (4) comprising a region (4A) between two of the optical elements (5) that is diffusely reflective, and
the rear side comprises one or more light-transmissive, in particular transparent or translucent partial regions (4B), **characterized in that** the one or more light-transmissive partial regions are each arranged between one of the two optical elements (5) and an outer edge of the luminaire, no light from the LEDs emerging directly from the luminaire without prior reflection through the light-emitting surface.

2. Luminaire according to claim 1, the optical elements (5, 5') comprising one or more reflectors, in particular having high-gloss and/or matt reflecting surfaces.

3. Luminaire according to claim 2, wherein the reflector or reflectors have a longitudinal extension which runs parallel to the linearly arranged semiconductor light sources (2) and/or wherein the reflector or reflectors are concave curved in the direction of one of the semiconductor light sources (2), in particular have the shape of a cylinder section.

4. Luminaire according to one of the preceding claims, the optical elements (5, 5') having a transparent medium for directing light.

5. Luminaire according to one of the preceding claims, the optical elements (5, 5') being movable relative to the semiconductor light sources (2), in particular being displaceable perpendicularly to the longitudinal extent of the semiconductor light sources (2), or being rotatable about an axis parallel to the longitudinal extent of the semiconductor light sources (2).

6. Luminaire according to one of the preceding claims, the entire region (4A) between the two optical elements being diffusely reflective.

7. Luminaire according to one of the preceding claims, wherein an at least partially transparent cover, in particular a transparent plate, is arranged in the light exit surface (3).

8. Luminaire according to claim 7, the cover having refractive structures on the inside and/or outside,
wherein the refractive structures, in particular prismatic, conical, parabolic, hemispherical and/or hexagonal, have shapes.

9. Luminaire conforming to any of claims 7 to 8, the cover being clearly transparent or translucent.

10. Luminaire conforming to one of the preceding claims, the semiconductor light sources producing white light, in particular warm white and/or cold white light.

11. Luminaire according to one of the preceding claims, wherein the semiconductor light sources (2) comprise a plurality of semiconductor light sources each having a different light colour, wherein the semiconductor light sources in the different light colours are preferably separately switchable and/or dimmable.

12. Luminaire according to one of the preceding claims, wherein no light which is deflected by the optical elements leaves the luminaire directly through the light exit surface.

13. Luminaire according to one of the preceding claims, the semiconductor light sources (2) being arranged in a plurality of parallel rows, in particular parallel to a longitudinal extension of the optical elements (5).

14. Luminaire according to one of the preceding claims, the rear face (4) comprising refracting structures, in particular symmetrically or asymmetrically shaped linear prisms (6).

## Revendications

1. Luminaire qui comprend ce qui suit :
une chambre creuse (1) avec une surface de sortie de lumière (3) et un côté arrière (4) opposé à la surface de sortie de lumière,
des sources de lumière semi-conductrices (2) disposées de manière linéaire, qui sont montées sur des côtés opposés latéralement à proximité de la surface de sortie de lumière et
des éléments optiques (5) qui dévient une partie de la lumière des sources de lumière semi-conductrices (2) en direction du côté arrière (4),
le côté arrière (4) est partiellement transparent et partiellement réfléchissant, plus particulièrement réfléchissant de manière diffuse, de façon à ce que la lumière qui arrive dessus soit réfléchie partiellement en direction de la surface de sortie de lumière afin de produit un éclairage direct, et traverse partiellement le côté arrière afin de produire un éclairage indirect,
le côté arrière (4) comprenant une zone (4A) entre deux des éléments optiques (5) qui est réfléchissante de manière diffuse et
le côté arrière comprenant une ou plusieurs zones partielles (4B) transparentes, plus particulièrement transparentes ou translucides, **caractérisé en ce que**
l'une ou plusieurs zones partielles transparentes sont disposées chacune entre un des deux éléments optiques (5) et un bord externe du luminaire, aucune lumière des LED ne sortant hors du luminaire sans une réflexion précédente directement par la surface de sortie de lumière.

2. Luminaire selon la revendication 1, les éléments optiques (5, 5') comprenant un ou plusieurs réflecteurs, qui présentent plus particulièrement des surfaces hautement brillantes et/ou réfléchissantes mates.

3. Luminaire selon la revendication 2, le ou les réflecteurs présentant une extension longitudinale qui s'étend parallèlement aux sources de lumière semi-conductrices (2) disposées de manière linéaire et/ou le ou les réflecteurs sont incurvés de manière concave en direction d'une des sources de lumière semi-conductrices (2), plus particulièrement présentent la forme d'une portion cylindrique.

4. Luminaire selon l'une des revendications précédentes, les éléments optiques (5, 5') comprenant un support transparent pour la déviation de la lumière.

5. Luminaire selon l'une des revendications précédentes, les éléments optiques (5, 5') étant mobiles par rapport aux sources de lumière semi-conductrices (2), plus particulièrement mobiles perpendiculairement à l'extension longitudinale des sources de lumière semi-conductrices (2) ou pouvant être mis en rotation autour d'un axe parallèle à l'extension longitudinale des sources de lumière semi-conductrices (2).

6. Luminaire selon l'une des revendications précédentes, l'ensemble de la zone (4A) entre les deux éléments optiques étant réfléchissante de manière diffuse.

7. Luminaire selon l'une des revendications précédentes, un couvercle au moins partiellement transparent, plus particulièrement une plaque transparente, est disposée dans la surface de sortie de lumière (3).

8. Luminaire selon la revendication 7, le couvercle comprenant des structures réfringentes sur le côté interne et/ou externe,
les structures réfringentes présentant plus particulièrement des formes prismatiques, cunéiformes, paraboliques, semi-sphériques et/ou hexagonales.

9. Luminaire selon l'une des revendications 7 à 8, le couvercle étant transparent ou translucide.

10. Luminaire selon l'une des revendications précédentes, les sources de lumière semi-conductrices générant une lumière blanche, plus particulièrement blanche chaude et/ou blanche froide.

11. Luminaire selon l'une des revendications précédentes, les sources de lumière semi-conductrices (2) comprenant plusieurs sources de lumière semi-conductrices avec chacun une couleur de lumière différente, les sources de lumière semi-conductrices pouvant être commutées et/ou régulées de préférence séparément dans les différentes couleurs de lumière.

12. Luminaire selon l'une des revendications précédentes, aucune lumière déviée par les éléments optiques ne quittant le luminaire directement par la surface de sortie de lumière.

13. Luminaire selon l'une des revendications précédentes, les sources de lumière semi-conductrices (2) étant disposées sur plusieurs rangées, plus particulièrement parallèlement à une extension longitudinale des éléments optiques (5).

14. Luminaire selon l'une des revendications précédentes, le côté arrière (4) comprenant des structures réfringentes, plus particulièrement des prismes linéaires (6) de formes symétriques ou asymétriques.
